# FASCICULE DE BREVET EUROPEEN

(11) **EP 4 486 471 B1**
(45) Date de publication et mention de la délivrance du brevet: **11.06.2025**
(21) Numéro de dépôt: 21701956.1
(22) Date de dépôt: 21.01.2021
(51) Int. Cl.: A63C 10/24, A63C 10/04

(54) **FIXATION DE PLANCHE DES NEIGES À COQUE D'APPUI À PLUSIEURS POSITIONS DE FERMETURE DÉTERMINÉES PAR UN MOYEN DE BLOCAGE À PLUSIEURS CRANS**
SNOWBOARD-BINDUNG MIT EINER STÜTZSCHALE, DIE MEHRERE SCHLIESSPOSITIONEN AUFWEIST, DIE DURCH EINE MEHRKERBIGE VERRIEGELUNG BESTIMMT WERDEN
SNOWBOARD BINDING WITH A HIGHBACK WITH SEVERAL CLOSING POSITIONS DETERMINED BY A MULTI-NOTCH LOCKING DEVICE

(30) Priorité: 22.01.2020 FR 2000618
(43) Date de publication de la demande: 08.01.2025
(73) Titulaire: Nidecker S.A., 1180 Rolle (CH)
(72) Inventeur: EDMOND, Jean-Pierre, 74100 Annemasse (FR); SCHMÄH, Daniel, 1163 Etoy (CH); KUNZ, Thierry, 1162 Saint-Prex (CH)
(74) Mandataire: Gaglione, Renaud
(86) Numéro de dépôt international: PCT/EP2021/051393
(87) Numéro de publication internationale: WO 2021/148571

(56) Documents cités:
- EP-A1- 0 824 942
- EP-A1- 2 949 368
- WO-A1-2008/094974
- US-A1- 2016 175 689

## Description

### Domaine technique

L'invention se rapporte à une fixation de planche des neiges comprenant plus particulièrement une embase, une coque d'appui mobile par rapport à l'embase et une pédale pour commander la coque d'appui en chaussage, en rotation par rapport à l'embase entre une position d'ouverture et une position de fermeture. Un moyen est prévu pour bloquer la rotation de la coque d'appui par rapport à l'embase dans la position de fermeture, contre le rappel élastique d'un levier. Le moyen comprend deux crans d'encliquetage avec le levier.

### Technique antérieure

Une fixation de planche des neiges de ce type est connue du document patcit0001:US 2016175689 A --.

Selon ce document, le moyen prévu pour bloquer la coque d'appui par rapport à l'embase comprend un bec rentré dans un logement prévu dans chacun des deux bras latéraux de la pédale, pour s'encliqueter avec le levier à rappel élastique monté autour d'un axe de rotation par rapport à l'embase. Les deux becs forment deux crans d'encliquetage avec deux extrémités du levier, opposées par rapport à l'axe de rotation et reçues dans les logements des bras latéraux de la pédale. Un autre exemple de ce type de fixation de planche des neiges est fourni par le document patcit0002:EP 0824942 --.
dans lequel les deux crans résultent d'un décrochement formé dans deux bras latéraux de la pédale, pour s'encliqueter avec le levier à rappel élastique, monté autour d'un axe de rotation par rapport à l'embase. Dans un autre exemple, fourni par le document
   patcit0003:WO WO 2008/094974 --.
les deux crans résultent d'un loquet fixé de chaque côté de la pédale pour s'encliqueter avec le levier à rappel élastique, fixé à l'embase.

Dans l'un ou l'autre de ces documents, le levier à rappel élastique est basculé manuellement pour débloquer la coque d'appui de la position de fermeture et permettre le déchaussage.

L'état de la technique que reflètent ces documents montre qu'il est limité à une seule position de fermeture de la fixation de planche des neiges. L'inconvénient qui en résulte se manifeste plus particulièrement lorsque de la neige est accumulée entre la pédale et l'embase. Dans cette circonstance, très courante dans la pratique, il peut s'avérer impossible de faire pivoter la coque d'appui jusque dans la position de fermeture et par conséquent d'encliqueter le levier à rappel élastique avec le moyen de blocage.

### Exposé de l'invention

L'un des buts de l'invention est ainsi de modifier le type de fixation de planche des neiges décrit ci-dessus, pour garantir le blocage de la coque d'appui dans la position de fermeture, en toutes circonstances.

À cet effet, l'invention a pour objet une fixation de planche des neiges conforme à l'exposé introductif, caractérisée en ce qu'elle comprend un ergot reçu dans une fourche du moyen à crans ou du levier pour entraîner en rotation le moyen de blocage ou le levier, en décliquetant le levier de l'un des crans et en l'encliquetant avec l'autre cran au cours du chaussage.

Ainsi, la fixation de planche des neiges selon l'invention permet au levier, par l'entraînement de la fourche au moyen de l'ergot, de s'encliqueter suivant différentes positions de fermeture au cours du chaussage, déterminées par les différents crans du moyen de blocage.

L'ergot peut être fixe dans l'embase, la coque d'appui ou la pédale.

Selon en premier mode de réalisation, le moyen à crans comprend une roue pourvue d'une encoche formant la fourche recevant l'ergot. La roue peut être mobile en rotation par rapport à la coque d'appui et l'ergot, fixe dans l'embase. Alternativement, la roue peut être mobile par rapport à l'embase et l'ergot, fixe dans la coque d'appui ou dans la pédale.

Selon un deuxième mode de réalisation, le levier comprend un premier bras mobile en rotation par rapport à la coque d'appui et un deuxième bras, articulé au premier bras et encliqueté avec le moyen à crans, lequel est fixe dans la coque d'appui, le premier bras du levier pourvu d'une encoche formant la fourche, opposé au deuxième bras et l'ergot étant fixe dans l'embase.

Selon une variante de réalisation du premier mode, l'ergot est porté par un flanc-de-coque de la coque d'appui.

Selon une variante de réalisation du deuxième mode, le premier bras du levier est un arceau articulé à deux flancs-de-coque de la coque d'appui.

Ces variantes sont plus particulièrement avantageuses lorsqu'un fond-de-coque de la coque d'appui ou l'embase comprend un palier de charnière, monté autour de l'axe de rotation de la coque d'appui par rapport à l'embase, servant de butée de guidage dans toute position de la coque d'appui, comprise entre la position d'ouverture et les positions de fermeture, en chaussage et déchaussage.

### Description sommaire des dessins

D'autres avantages de l'invention sont décrits dans l'exposé ci-dessous illustré par les dessins suivants :
Fig. 1 montre en vue de côté un exemple du premier mode de réalisation, dans lequel l'ergot est porté par la pédale.
Fig. 2 montre en vue de côté un exemple du premier mode de réalisation, dans lequel l'ergot est porté par la coque d'appui.
Fig. 3 montre en vue de côté un autre exemple du premier mode de réalisation, dans lequel l'ergot est porté la coque d'appui.
Fig. 4 montre en vue de côté du premier mode de réalisation, dans lequel l'ergot est porté par l'embase.
Fig. 5 montre en vue de côté un exemple du deuxième mode de réalisation dans lequel l'ergot est porté par l'embase, illustrant une première position de fermeture.
Fig. 6 montre en vue de côté un exemple du deuxième mode de réalisation dans lequel l'ergot est porté par l'embase, illustrant une deuxième position de fermeture.
Fig. 7 montre en vue de côté un exemple d'une variante du premier mode de réalisation dans lequel l'ergot est porté par la coque d'appui.

Il convient de noter que dans l'exposé qui suit, un même élément porte la même référence sur l'une ou l'autre des figures.

### Manière(s) de réaliser l'invention

Une fixation de planche des neiges, illustrée par l'une des figures 1 à 7, comprend une embase 1, une coque d'appui 3, une pédale 5 et une sangle 7. La coque d'appui 3 est mobile autour de l'axe de rotation A1 porté par l'embase 1. La pédale 5 et la sangle 7 sont prévues pour commander la coque d'appui 3 respectivement en chaussage et en déchaussage, entre une position d'ouverture et une position de fermeture. La coque d'appui 3 comprend un fond-de-coque 9 et deux flancs-de-coque 11. La pédale 5 est articulée aux deux flancs-de-coque 11 autour d'un axe de rotation A2. La sangle 7 est articulée à la coque d'appui 3 autour d'un axe de rotation A3. Un moyen 15, 16 est prévu pour bloquer la rotation de la coque d'appui 3 par rapport à l'embase 1 dans la position de fermeture, contre un levier à rappel élastique 13, 13a, 13b. Ce moyen 15, 16 comprend deux ou plusieurs crans 17 d'encliquetage.

Le levier à rappel élastique comprend un bras de manœuvre 12 pour être décliqueté manuellement afin de débloquer la coque d'appui de la position de fermeture et permettre le déchaussage.

Selon l'invention, la fixation de planche des neiges comprend un ergot 21 reçu dans une fourche 20 du moyen 15, 16 à crans 17 ou du levier 13, 13a, 13b pour entraîner le moyen à crans ou le levier en rotation, en décliquetant le levier de l'un des crans 17 et en encliquetant avec l'autre cran 17 au cours du chaussage.

Les figures 1 à 4 illustrent un premier mode de réalisation, dans lequel le moyen 15 à crans 17 comprend une came ou une roue pourvue d'une encoche 23 formant la fourche 20 recevant l'ergot 21.

Dans l'exemple de la figure 1, 2 ou 3, la roue 15 est portée par l'embase 1 autour d'un axe de rotation A5 pour être commandée par l'ergot 21, porté, figure 1, par deux bras latéraux 19 portant eux-mêmes la pédale 5 ou porté, figure 2 ou 3, par les flancs-de-coque 11, en l'occurrence suivant l'axe A3 d'articulation de la sangle 7.

Le levier à rappel élastique 13 est mobile par rapport à l'embase 1 autour d'un axe de rotation A4 et pourvu d'un cran 25 pour s'encliqueter avec les crans 17 de la roue 15. Le rappel élastique du levier 13, obtenu par un moyen connu en lui-même et non représenté sur les figures, à l'exemple d'un ressort, lui permet d'être en butée contre la roue 15 pendant que cette dernière est entraînée en rotation par l'ergot 21.

L'entraînement de la roue 15 par l'ergot 21 permet, tandis que la coque d'appui 3 est entraînée en rotation autour de l'axe A1 par la pédale 5 pendant le chaussage, au levier 13 de se décliqueter d'un cran 17 pour s'encliqueter avec le cran suivant, si bien que la roue 15 ordonne la succession des différentes positions de fermeture en fonction de la succession des crans.

Dans l'exemple de la figure 4, la roue 15 est mobile en rotation par rapport aux flancs-de-coque 11 et l'ergot 21 est fixé à l'embase 1. Le levier 13 à rappel élastique est également mobile en rotation par rapport aux flancs-de-coque 11. A noter que, dans cet exemple de réalisation, les bras latéraux 19 de la pédale 5 sont seulement articulés à la coque d'appui 3, alors qu'ils sont également articulés à l'embase 1 dans l'exemple de 1a figure 3.

Les figures 5 et 6 illustrent un deuxième mode de réalisation, dans lequel le levier 13 comprend un premier bras 13a mobile par rapport à la coque d'appui 3 autour d'un axe de rotation A4 et un deuxième bras 13b, articulé au premier bras 13a autour d'un axe de rotation A6 et encliqueté avec le moyen 16 à crans 17, lequel est fixé à la coque d'appui 3. Le premier bras 13a est pourvu d'une encoche 23 formant la fourche, opposée au deuxième bras 13b tandis que l'ergot 21 est fixe dans l'embase 1. L'entraînement du premier bras 13a par l'ergot 21 permet au deuxième bras 13b, pendant que la coque d'appui 3 est entraînée en rotation autour de l'axe A1 par la pédale 5 au cours du chaussage, de se décliqueter d'un cran 17 pour s'encliqueter avec le cran suivant, si bien que le moyen 16 ordonne la succession des différentes positions de fermeture en fonction de la succession des crans.

Il convient de noter que tout cran du moyen 16 forme, avec l'articulation du premier bras à la coque d'appui et l'articulation du deuxième bras au premier bras, un triangle T de blocage, dans toute position de fermeture de la coque d'appui. La figure 5 illustre une position de fermeture déterminée par un premier cran, tandis que dans la figure 6, la position de fermeture est déterminée par un dernier cran.

Les figures 1 à 6 illustrent l'invention plus particulièrement dans le cas où le fond de coque 9 ou l'embase 1 comprend un palier de charnière 27 monté autour de l'axe de rotation A1, servant de butée de guidage dans toute position de la coque d'appui 3 comprises entre la position d'ouverture et les différentes positions de fermeture, en chaussage et en déchaussage. La butée de guidage permet de guider et de pré-positionner la botte 2 d'un utilisateur, dans toute position comprise entre la position d'ouverture et les différentes positions de fermeture. Ainsi, au moment du serrage, dans la phase finale de la fermeture, un glissement horizontal de la botte par rapport à l'embase est inexistant.

Les deux bras 19 qui portent la pédale 5 sont mobiles autour du deuxième axe de rotation A2 par deux liaisons, qui mettent en œuvre par exemple des rivets 14. La pédale 5 commande la coque d'appui 3 dans la position de fermeture d'une façon automatique, sans intervention manuelle. Les bras 19 transmettent une poussée de la botte 2 de l'utilisateur à la coque d'appui 3, en produisant un couple moteur de la position initiale d'ouverture à l'une des positions finales de fermeture, déterminée par le dernier cran 17 du moyen de blocage 15 encliqueté avec le levier à rappel élastique 13, 13a, 13b.

Dans les exemples d'illustration fournis par les figures 1 et 2, deux biellettes 29 sont articulées aux bras 19 et articulées à l'embase 1 pour augmenter en précision le guidage de la pédale 5. Ce système de guidage permet aux bras 19 d'effectuer un mouvement d'avance vers la partie avant de l'embase 1, puis un mouvement de recul vers la partie arrière, au cours de la rotation de la coque d'appui 3 autour de l'axe de rotation A1. Autrement dit, la biellette 21 permet d'absorber une composante horizontale du mouvement des bras 19. Les biellettes 29 sont articulées à la partie avant de l'embase 1 pour produire dans la position d'ouverture, figure 1, le desserrage d'une sangle avant 31.

Dans les exemples d'illustration fournis par les figures 5 et 6, le premier bras 13a du levier 13 est un arceau sur lequel est articulé le deuxième bras 13b. L'arceau étant articulé aux deux flancs-de-coque 11, il coopère avantageusement avec un unique moyen 16 à crans 17 fixé à la coque d'appui pour répartir de façon équilibrée l'entraînement des deux flancs-de-coque 11 commandé par l'ergot 21. Ainsi, le risque est écarté que les crans encliquetés sur l'un et sur l'autre flanc-de-coque 11 ne soient pas homologues et conduisent à une légère torsion de la coque d'appui 3.

Il est fait ici référence à la demande PCT/EP2019/069605 déposée par le demandeur et qui est incorporée pour ce qui se rapporte à l'agencement particulier entre la coque d'appui et l'embase au moyen d'un palier de charnière servant de butée de guidage.

Il convient toutefois de noter que l'invention, dans sa généralité, s'applique à toute fixation de planche des neiges qui, conformément à l'exposé introductif, comprend une coque d'appui mobile par rapport à l'embase.

Ainsi, la figure 7 illustre une variante du premier mode de réalisation, qui se distingue de l'exemple donné par la figure 2 en ce que l'axe A1 de rotation de la coque d'appui 3 par rapport à l'embase 1 passe par deux liaisons en pivot 28 disposées sur chacun des deux flancs-de-coque 11. Contrairement aux exemples d'illustration précédents, les deux liaisons en pivot 28 ne forment pas un palier de charnière mais seulement deux liaisons ponctuelles comme des rivets.

## Revendications

1. Fixation de planche des neiges, comprenant une embase (1), une coque d'appui (3) mobile en rotation par rapport à l'embase (1), une pédale (5) pour commander la coque d'appui (3) en chaussage, entre une position d'ouverture et une position de fermeture et un moyen (15, 16) pour bloquer la rotation de la coque d'appui (3) par rapport à l'embase (1) dans la position de fermeture, contre le rappel élastique d'un levier (13, 13a, 13b), le moyen (15) comprenant deux crans d'encliquetage (17) avec le levier, **caractérisée en ce qu'elle** comprend un ergot (21) reçu dans une fourche (20) du moyen (15, 16) à crans (17) ou du levier (13b) pour entraîner le moyen à crans ou le levier en rotation, en décliquetant le levier de l'un des crans et en l'encliquetant avec l'autre cran au cours du chaussage.

2. Fixation de planche des neiges selon la revendication 1, **caractérisée en ce que** l'ergot (21) est fixe dans l'embase (1), la coque d'appui (3) ou la pédale (5).

3. Fixation de planche des neiges selon la revendication 2, **caractérisée en ce que** le moyen (15) à crans (17) est une roue pourvue d'une encoche (23) formant la fourche (20) recevant l'ergot (21).

4. Fixation de planche des neiges selon la revendication 3, **caractérisée en ce que** la roue est mobile en rotation par rapport à la coque d'appui (3) et l'ergot (21) est fixe dans l'embase (1) ou la roue est mobile par rapport à l'embase (1) et l'ergot (21) est fixe dans la coque d'appui (3) ou dans la pédale (5).

5. Fixation de planche des neiges selon la revendication 2, **caractérisée en ce que** l'ergot (21) est porté par un flanc-de-coque (11) de la coque d'appui (3).

6. Fixation de planche des neiges selon la revendication 2, **caractérisée en ce que** le levier comprend un premier bras (13a) mobile en rotation par rapport à la coque d'appui (3) et un deuxième bras (13b) articulé au premier bras (13a) et encliqueté avec le moyen (16) à crans (17), fixe dans la coque d'appui (3), le premier bras (13a) étant pourvu d'une encoche (23) formant la fourche, opposée au deuxième bras (13b) tandis que l'ergot (21) est fixe dans l'embase (1).

7. Fixation de planche des neiges selon la revendication 6, **caractérisée en ce que** le premier bras (13a) du levier (13) est un arceau articulé à deux flancs-de-coque (11) de la coque d'appui (3).

## Patentansprüche

1. Eine Snowboardbindung mit einer Grundplatte (1), einem relativ zur Grundplatte (1) drehbaren Highback (3), einem Pedal (5) zum Betätigen des Highbacks (3) beim Einsteigen zwischen einer Öffnungs- und einer Schließposition und ein Mittel (15, 16) um die Drehung des Highbacks (3) relativ zur Grundplatte (1) in Schließposition gegen die elastische Rückstellung eines Hebels (13, 13a, 13b) zu blockieren, wobei das Mittel (15) weist zwei Rastkerben (17) auf, **dadurch gekennzeichnet, dass** sie einen Rastzapfen (21) aufweist, der in eine Gabel (20) des Mittels (15, 16) mit Rastkerben (17) oder des Hebels (13b) eingreift, um das Mittel mit Rastkerben oder den Hebel beim Einsteigen durch Ausrasten des Hebels aus einer der Rastkerben und Einrasten mit der anderen Rastkerbe zu drehen.

2. Eine Snowboardbindung nach Anspruch 1, **dadurch gekennzeichnet, dass** der Rastzapfen (21) an der Grundplatte (1), dem Highback (3) oder dem Pedal (5) montiert ist.

3. Eine Snowboardbindung nach Anspruch 2, **dadurch gekennzeichnet, dass** das Mittel (15) mit Rastkerben (17) aus einem Rad mit einer Aussparung (23) besteht, welche die Gabel (20) zur Aufnahme des Rastzapfens (21) definiert.

4. Eine Snowboardbindung nach Anspruch 3, **dadurch gekennzeichnet, dass** das Rad relativ zum Highback (3) drehbar ist und der Rastzapfen (21) an der Grundplatte (1) montiert ist oder das Rad relativ zur Grundplatte (1) drehbar ist und der Rastzapfen (21) am Highback (3) oder am Pedal (5) montiert ist.

5. Eine Snowboardbindung nach Anspruch 2, **dadurch gekennzeichnet, dass** der Rastzapfen (21) an einer Seite (11) des Highbacks (3) montiert ist.

6. Eine Snowboardbindung nach Anspruch 2, **dadurch gekennzeichnet, dass** der Hebel einen relativ zum Highback (3) drehbaren ersten Arm (13a) und einen mit dem ersten Arm (13a) gelenkig verbundenen und mit den Mitteln (16) mit Rastkerben (17) eingerasteten zweiten Arm (13b) umfasst, der am Highback (3) montiert ist, wobei der erste Arm (13a) eine Aussparung (23) aufweist, die die dem zweiten Arm (13b) gegenüberliegende Gabel definiert, während der Rastzapfen (21) an der Grundplatte (1) montiert ist.

7. Eine Snowboardbindung nach Anspruch 6, **dadurch gekennzeichnet, dass** der erste Arm (13a) des Hebels (13) aus einem an zwei Seiten (11) des tragenden Highbacks (3) angelenkten Bügel besteht.

## Claims

1. A snowboard binding including a baseplate (1), a bearing highback (3) rotatable relative to the baseplate (1), a pedal (5) to operate the bearing highback (3) at clip-in between an opening position and a closing position and a means (15, 16) to lock the rotation of the bearing highback (3) relative to the baseplate (1) in closing position against the elastic return of a lever (13, 13a, 13b), wherein the means (15) comprises two ratchet notches (17), **characterized in that** it comprises a lug (21) that is received into a fork (20) of the means (15, 16) with notches (17) or of the lever (13b) to rotate the means with notches or the lever by disengaging the lever from one of the notches and by engaging it with the other notch at clip-in.

2. A snowboard binding according to claim 1, **characterized in that** the lug (21) is mounted on the baseplate (1), the bearing highback (3) or the pedal (5).

3. A snowboard binding according to claim 2, **characterized in that** the means (15) with notches (17) is a wheel with a recess (23) that defines the fork (20) that will receive the lug (21).

4. A snowboard binding according to claim 3, **characterized in that** the wheel is rotatable relative to the bearing highback (3) and the lug (21) is mounted on the baseplate (1) or the wheel is rotatable relative to the baseplate (1) and the lug (21) is mounted on the bearing highback (3) or in the pedal (5).

5. A snowboard binding according to claim 2, **characterized in that** the lug (21) is mounted on a side (11) of the bearing highback (3).

6. A snowboard binding according to claim 2, **characterized in that** the lever comprises a first arm (13a) rotatable relative to the bearing highback (3) and a second arm (13b) that is articulated to the first arm (13a) and engaged with the means (16) with notches (17), mounted on the bearing highback (3), wherein the first arm (13a) comprises a recess (23) that defines the fork opposite to the second arm (13b), while the lug (21) is mounted on the baseplate (1).

7. A snowboard binding according to claim 6, **characterized in that** the first arm (13a) of the lever (13) is a hoop articulated to two sides (11) of the bearing highback (3).
